# EUROPÄISCHE PATENTSCHRIFT

(11) **EP 1 048 377 B1**
(45) Veröffentlichungstag und Bekanntmachung des Hinweises auf die Patenterteilung: **23.07.2003**
(21) Anmeldenummer: 00107807.0
(22) Anmeldetag: 12.04.2000
(51) Int. Cl.: B22D 11/14, B22D 11/04

(54) **Einrichtung zum Stranggiessen von Metall**
Device for the continuous casting of metal
Dispositif pour la coulée continue d'un métal

(30) Priorität: 26.04.1999 DE 19918881
(43) Veröffentlichungstag der Anmeldung: 02.11.2000
(73) Patentinhaber: SMS SCHLOEMANN-SIEMAG AKTIENGESELLSCHAFT, 40237 Düsseldorf (DE)
(72) Erfinder: Jonen, Peter, 47279 Duisburg (DE); Stavenow, Axel, 40625 Düsseldorf (DE)
(74) Vertreter: Valentin, Ekkehard, Dipl.-Ing.

(56) Entgegenhaltungen:
- DE-A- 2 742 742
- DE-A- 19 541 164
- FR-A- 2 436 636

## Beschreibung

Die Erfindung betrifft eine Einrichtung zum Stranggießen von Metall, insbesondere Stahl, umfassend ein erstes und zweites Hubtischelement, die mittels jeweils einem Antriebsaggregat oszillierend antreibbar sind und zueinander beabstandet angeordnet sind, sowie eine zwischen den beiden Hubtischelementen angeordnete, mittels Verbindungselementen mit den Hubtischelementen lösbar verbindbare Stranggießkokille, wobei der Strang zwischen den beiden Hubtischelementen abgezogen wird.

Bekannte Einrichtungen zum Stranggießen umfassen einen oszillierend angetriebenen einstückigen Hubtisch, welcher einen sogenannten O-Rahmen zur Aufnahme der Kokille aufweist. Dieser O-Rahmen erweist sich als nachteilig, weil auf diese Weise keine Zugänglichkeit mehr zum ersten Segment gegeben ist, d.h. der ersten Rolle zur Führung des Stranges mit erstarrter Schale nach Austritt aus der Kokille. Um das erste Segment zugänglich zu machen, wurde auf den O-Rahmen verzichtet und der Hubtisch in ein erstes und zweites Hubtischelement, die die Kokille zwischen sich aufnehmen, aufgeteilt. Hierbei ergibt sich aber das Problem, daß durch die Wärmeausdehnung der Kokille entstehende Querkräfte nicht mehr von dem O-Rahmen, sondern von den beiden Hubtischelementen aufgenommen werden müssen.

Bei derartigen Stranggießeinrichtungen mit zwei Hubtischelementen ist jedes Hubtischelement an einem Lagerblock mittels zweier übereinander angeordneter Hebel gelagert. Hierbei wird der obere Hebel durch einen an den Lagerblock auf der zweiten Seite angrenzend angeordneten hydraulisch angetriebenen Zylinder in eine Wippbewegung und somit der Hubtisch in eine oszillierende Bewegung versetzt. Nach einem betriebseigenen Stand der Technik wird die Kokille auf den Hubtischelementen mittels Schraubverbindungen befestigt. Da sich die Kokillenwände während des Gießprozesses ausdehnen, werden die beiden Hubtischelemente auseinandergedrückt. Die resultierenden Querkräfte können jedoch von den beiden Antriebshebeln und Wälzkörperlagern aufgenommen und ausgeglichen werden.

Zur Vereinfachung der Konstruktion wurden derartige Stranggießeinrichtungen weitergebildet, indem der Antriebszylinder nicht mehr außerhalb, sondern jeweils unterhalb eines Hubtischelementes angeordnet ist und sich längs der anfänglichen Gießrichtung erstreckt. Beide Hebel zwischen Hubtischelement und Lagerblock dienen nur noch zur Führung der Hubtischelemente. Auftretende Querkräfte müssen dann von der Hebellagerung und den Antriebszylindern aufgenommen werden. Aufgrund der geringen Aufnahmefähigkeit von Querkräften durch die Hydraulikzylinder erweist sich diese Einrichtung mit der beschriebenen Schraubenverbindung zwischen Kokille und Hubtisch als problematisch.

Ausgehend von diesem Stand der Technik liegt der Erfindung die Aufgabe zugrunde, eine Einrichtung zum Stranggießen bereitzustellen unter Vermeidung der oben beschriebenen Querkräfte.

Grundgedanke der Erfindung ist die Schaffung eines Verbindungselementes zur Verbindung des Kokillenkörpers mit dem jeweiligen Hubtischelement mit definierter Klemmkraft unter Ausnutzen von mechanischer Federkraft. Hierzu weisen die Hubtischelemente eine ebene Stirnfläche zur teilweisen Auflage der Kokille auf mit mindestens einem in die Stirnfläche des Hubtischelementes teilweise eingelassenen Verbindungselement, wobei das Verbindungselement einen Spannbolzen umfaßt mit einem ersten in dem jeweiligen Hubtischelement eingelassenen Ende und einem zweiten, eine Spannfläche des Kokillenkörpers durchdringenden Ende und wobei am ersten Ende ein Federelement und am zweiten Ende ein Verspannelement vorgesehen sind zur Verspannung der Kokille gegen das jeweilige Hubtischelement.

Bei dem Verspannelement handelt es sich vorzugsweise um ein Verriegelungselement, das in einen Schlitz, der in den Spannbolzen des Verbindungselementes rechtwinklig zur Längsachse eingebracht ist, unter Aufbringung einer Vorspannung des Federelementes einführbar ist und durch flächige Anlage an die Spannfläche des Kokillenkörpers die Verspannung mit dem Hubtisch bewirkt.

Durch die Lösung mittels eines Feder- und Verspannelementes wird erreicht, daß die Spannfläche der Kokille auf dem Hubtischelement in ausreichendem Maße verspannt wird, so daß kein Spalt zwischen Kokille und der Auflagefläche des Hubtisches entsteht. Zusätzlich ist gewährleistet, daß bei Wärmeausdehnung der Kokille eine geringe Verschiebebewegung der Kokille auf dem jeweiligen Hubtischelement möglich ist und somit Querkräfte, wie sie bei Schraubverbindungen nach dem Stand der Technik entstehen, vermieden werden.

Die Federeinheit ist nicht auf eine besondere Art von Federn festgelegt, bei einer bevorzugten Ausführungsform handelt es sich um eine Tellerfedersäule aus einem Federpaket mit wechselsinnig geschichteten Einzeltellerfedern. Tellerfedern haben den Vorteil der Aufnahme großer Kräfte bei kleinen Federwegen. Vorteilhafterweise liegt eine Innenführung der einzelnen Tellerfedern durch den Spannbolzen vor.

Alternativ sind bei dem Federelement Schraubenfedern, hier zylindrische Schraubendruckfedern, denkbar.

Bei einer bevorzugten Ausführungsform sind pro Hubtischelement zwei erfindungsgemäße Verbindungselemente vorgesehen.

Grundsätzlich erweisen sich die vorgeschlagenen Verbindungselemente als vorteilhaft, weil jedes einzelne Verbindungselement unabhängig und einzeln auswechselbar ist. Im Gegensatz zu den bekannten Schraubverbindungen verkürzt der Einsatz der Verspannlösung mittels der Verriegelungsbolzen die Wechselzeiten der Kokille, da das erforderliche mechanische Anziehen der Schrauben entfällt.

Die mit Federkraft wirkenden Verbindungselemente können neben den Einrichtungen mit unterhalb des jeweiligen Hubtischelementes angeordneten Antriebsaggregaten auch bei Einrichtungen mit neben den Hubtischelementen angeordneten Antriebsaggregaten zum Einsatz kommen.

Weitere Einzelheiten und Vorteile der Erfindung ergeben sich aus den Unteransprüchen und der nachfolgenden Beschreibung. Hierbei zeigen:
- Figur 1: eine Seitenansicht eines Hubtischelementes mit Verbindungselementen für die Kokille;
- Figur 2: eine Schnittansicht des Verbindungselementes nach Figur 1;
- Figur 3: eine Schnittansicht des Schraubverbindungselementes nach dem Stand der Technik.

Figur 1 zeigt ein winkelförmiges Hubtischelement 1 mit einem sich vertikal erstreckenden Winkelbereich 1a und einem sich horizontal erstreckenden Winkelbereich 1b, der eine sich flächig erstreckende obere Stirnfläche 1c als Auflagefläche für die Kokille bildet. Das Hubtischelement 1 wird mittels eines oberen Hebels 2 sowie eines unteren Hebels 3 geführt, die weiterhin an einem Lagerblock 7 befestigt sind. Die Hebel 2 und 3 sind in den Hebellagern 4a, b sowie 5a, b gelagert. Mittels des hydraulisch angetriebenen Zylinders 6 wird das gesamte Hubtischelement 1 in eine oszillierende Bewegung versetzt. Aus der Stirnfläche des Hubtischelementes 1 heraus erstrecken sich zwei Verbindungselemente 8a, b, die in der Figur 2 detailliert dargestellt sind.

Ein Verbindungselement 8 weist einen Spannbolzen 9 auf, der sich rechtwinklig zu der Stirn- bzw. Auflagefläche 1c das Hubtischelementes 1c erstreckt. Das erste Ende 10 des Spannbolzens 9, das in den oberen Teil des jeweiligen Hubtischelementes eingelassen ist, weist ein Federelement 11 auf. Das zweite Ende 12 des Spannbolzens 9, das eine Spannfläche 13 des Kokillenkörpers durchdringt, ist mit einem Verspannelement 15 versehen.

Das Federelement 11 ist bei der gezeigten Ausführungsform eine Tellerfedersäule aus einem Federpaket mit wechselsinnig geschichteten Einzeltellerfedern 16. Der Spannbolzen 9 dient zur Innenführung der Tellerfedern 16. Das Tellerfederpaket 11 ist ober- bzw. unterhalb mittels Scheiben 17a, b begrenzt. An die obere Scheibe 17a schließt sich eine Buchse 18 als Führung für den Spannbolzen 9 an. Die Tellerfedersäule 11 sowie die Buchse 18 sind durch ein Gehäuse 19 umgeben.

An das Gehäuse 19 und in Verlängerung zum ersten Ende 10 des Spannbolzens 9 ist ein Plunger 20 vorgesehen, der hydraulisch bedient wird. Der Plunger 20 ist mittels Schraubbolzen 21 a, b lösbar an dem Gehäuse 19 befestigt. Diese Elemente werden als Gesamtheit mittels Schraubbolzen 22a, b und eines geteilten Ringes 23a, b in einer Versenkung des Hubtischelementes lösbar befestigt. Mit 24 ist eine Verdrehsicherung bezeichnet.

Am zweiten Ende 12 des Spannbolzens 9 ist eine Verklemmeinheit vorgesehen. Bei der gezeigten Ausführungsform weist hierzu der Spannbolzen als Klemmzapfen 25 einen Schlitz auf, in den unter Aufbringung von Vorspannung des Tellerfedersäule 11 ein Verriegelungselement 26 mit flächigen Kanten einführbar ist.

Wenn die Kokille von dem Hubtischelement gelöst werden soll, wird die Tellerfedersäule 11 mittels des hydraulisch arbeitenden Plungers 20 zusammengedrückt, der Spannbolzen 9 axial verschoben und somit der verklemmte Riegel 26 wieder gelöst. Am Plungerzylinder ist ein Anschluß 27 für dessen Ölversorgung vorgesehen, durch den Öldruck bewegt sich ein Kolben 28 in Richtung Federelement. Grundsätzlich ist bei den erschwerten Bedingungen des Gießens von heißer Schmelze eine Hydraulik immer störanfällig. Falls die Hydraulik zum Antrieb des Plungers ausfällt, kann diese aber einfach mittels einer Handpumpe ersetzt werden.

Zu besseren Übersichtlichkeit wird mit Figur 3 der Stand der Technik zur Befestigung der Kokille an ein Hubtischelement mittels einer Schraubverbindung beschrieben. Die Kokille 31 mit einer entsprechenden Schraubnase 32 wird mit dem jeweiligen Hubtischelement 33 mittels Klappschrauben 34 lösbar befestigt. Derartige Klappschrauben 34 setzen sich aus einem Bodenelement 35, einem Mittelteil 36 sowie Kopfteil 37 zusammen. Das Bodenelement 35 ist fest mit dem Hubtisch 33 verbunden. An dem Bodenelement 35 ist schwenkbar das Mittelteil 36 mit einer Öffnung gelagert, das in eine entsprechende Nase 32 der Kokille eingeschwenkt wird. Das Kopfteil 37 weist eine Fläche 38 zur Auflage mit der Kokillennase auf. Das Kopfteil 37 wird durch Längsverschiebung entlang dem Mittelteil an die Kokillennase geschraubt. Als problematisch erweist es sich, daß bei Wärmedehnung der Kokillenwände und somit Bewegung der Nasen durch die fest angezogenen Klappschrauben die Hubtische auseinandergedrückt werden und Querkräfte entstehen, die die erfindungsgemäßen Verbindungselemente vermeiden.

## Patentansprüche

1. Einrichtung zum Stranggießen von Metall, insbesondere Stahl, umfassend ein erstes und zweites Hubtischelement, die mittels jeweils einem Antriebsaggregat oszillierend antreibbar sind und zueinander beabstandet angeordnet sind, sowie eine zwischen den beiden Hubtischelementen angeordnete, mittels Verbindungselementen mit den Hubtischelementen lösbar verbindbare Stranggießkokille, wobei der Strang zwischen den beiden Hubtischelementen abgezogen wird,
**dadurch gekennzeichnet,**
**daß** die Hubtischelemente (1) eine ebene Stirnfläche (1c) zur teilweisen Auflage der Kokille aufweisen mit mindestens einem in die Stirnfläche des jeweiligen Hubtischelementes teilweise eingelassenen Verbindungselement (8a, 8b),
wobei das Verbindungselement (8a, 8b) einen Spannbolzen (9) umfaßt mit einem ersten in dem jeweiligen Hubtischelement eingelassenen Ende (10) und einem zweiten (12), eine Spannfläche (13) des Kokillenkörpers durchdringenden Ende
und wobei am ersten Ende (10) ein Federelement (11) und am zweiten Ende (12) ein Verspannelement (15) vorgesehen sind zur Verspannung der Kokille gegen das jeweilige Hubtischelement.

2. Einrichtung nach Anspruch 1,
**dadurch gekennzeichnet,**
**daß** es sich bei dem Verspannelement um ein Riegelelement (25, 26) handelt, das in einen Schlitz, die in den Spannbolzen des Verbindungselementes rechtwinklig zur Längsachse eingebracht ist, unter Aufbringung einer Vorspannung des Federelementes einführbar ist und durch flächige Anlage an die Spannfläche des Kokillenkörpers die Verspannung mit dem Hubtisch bewirkt.

3. Einrichtung nach Anspruch 3,
**dadurch gekennzeichnet,**
**daß** das Federelement eine Schraubenfeder ist.

4. Einrichtung nach Anspruch 3,
**dadurch gekennzeichnet,**
**daß** das Federelement (11) eine Tellerfedersäule aus einem Federpaket mit wechselsinnig geschichteten Einzeltellerfedern (16) ist.

5. Einrichtung nach Anspruch 1,
**dadurch gekennzeichnet,,**
**daß** hydraulische Mittel vorgesehen sind zum Lösen der Federvorspannkraft.

6. Einrichtung nach Anspruch 1,
**dadurch gekennzeichnet,**
**daß** es sich bei diesen Mitteln um einen hydraulisch betätigbaren Plunger (20) handelt.

7. Einrichtung nach Anspruch 1 bis 6,
**dadurch gekennzeichnet,**
**daß** das jeweilige Hubtischelement aus einem winkelförmigen Grundkörper mit einem sich horizontal und einem sich vertikal erstreckenden Winkelelement (1a, 1b) besteht, wobei das sich vertikal erstreckende Winkelelement mittels zweier übereinanderangeordneter Hebel (2, 3) an einem Lagerblock (7) gelagert ist,
**daß** unterhalb des sich horizontal erstreckenden Winkelbereichs, seitlich zur Kokillenführung, das Antriebsaggregat (6) zum oszillierenden Antrieb angeordnet ist,
und **daß** auf jeder Stirnfläche (1c) des Hubtischelementes zwei Verbindungselemente (8a, 8b) vorgesehen sind.

8. Einrichtung nach Anspruch 1 bis 6,
**dadurch gekennzeichnet,**
**daß** das jeweilige Hubtischelement aus einem winkelförmigen Grundkörper mit einem sich horizontal und einem sich vertikal erstreckenden Winkelelement (1a, 1b) besteht, wobei das sich vertikal erstreckende Winkelelement mittels zweier übereinanderangeordneter Hebel (2, 3) an einem Lagerblock (7) gelagert ist,
**daß** das Antriebsaggregat seitlich neben dem sich vertikal erstreckenden Winkelelement angeordnet ist,
und **daß** auf jeder Stirnfläche (1c) des Hubtischelementes zwei Verbindungselemente (8a, 8b) vorgesehen sind.

9. Einrichtung nach einem der vorherigen Ansprüche,
**dadurch gekennzeichnet,**
**daß** das Antriebsaggregat ein Hydraulikaggregat ist.

10. Einrichtung nach einem der vorherigen Ansprüche,
**dadurch gekennzeichnet,**
**daß** das Antriebsaggregat ein elektromechanisches Aggregat ist.

## Claims

1. Equipment for continuous casting of metal, particularly steel, comprising a first and a second stroke table element, which are drivable by means of a drive unit to oscillate and are arranged at a spacing from one another, as well as a continuous casting chill mould which is arranged between the two stroke table elements and which is detachably connectible with the stroke table elements by means of connecting elements, wherein the strip is extracted between the two stroke table elements, **characterised in that** the stroke table elements (1) have a planar end surface (1c) for partial support of the chill mould, with at least one connecting element (8a, 8b) partly let into the end surface of the respective stroke table element, wherein the connecting element (8a, 8b) comprises a clamping bolt (9) with a first end (10) let into the respective stroke table element and a second end (12) penetrating a clamping surface (13) of the chill mould body and wherein a spring element (11) is provided at the first end (10), and a clamping element (15) at the second end (12), for clamping the chill mould against the respective stroke table element.

2. Equipment according to claim 1, **characterised in that** the clamping element is a locking element (25, 26) which is insertable into a slot, which is formed in the clamping bolt of the connecting element at right angles to the longitudinal axis, under application of a bias of the spring element and effects the clamping with the stroke table by area contact at the clamping surface of the chill mould body.

3. Equipment according to claim 3, **characterised in that** the spring element is a helical spring.

4. Equipment according to claim 3, **characterised in that** the spring element (11) is a plate spring column consisting of a spring packet with individual plate springs (16) layered in alternating sense.

5. Equipment according to claim 1, **characterised in that** hydraulic means are provided for releasing the spring biassing force.

6. Equipment according to claim 1, **characterised in that** these means are a hydraulically actuable plunger (20).

7. Equipment according to claim 1 to 6, **characterised in that** the respective stroke table element consists of an angular base body with a horizontally and a vertically extending angle element (1a, 1b), wherein the vertically extending angle element is mounted at a bearing block (7) by means of two levers (2, 3) arranged one above the other, that the drive unit (6) for oscillating drive is arranged below the horizontally extending angle region laterally with respect to the chill mould guide and that two connecting elements (8a, 8b) are provided on each end surface (1c) of the stroke table element.

8. Equipment according to claim 1 to 6, **characterised in that** the respective stroke table element consists of an angular base body with a horizontally and a vertically extending angle element (1a, 1b), wherein the vertically extending angle element is mounted at a bearing block (7) by means of two levers (2, 3) arranged one above the other, that the drive unit is arranged laterally adjacent to the vertically extending angle element and that two connecting elements (8a, 8b) are provided on each end surface (1c) of the stroke table element.

9. Equipment according to one of the preceding claims, **characterised in that** the drive unit is a hydraulic unit.

10. Equipment according to one of the preceding claims, **characterised in that** the drive unit is an electromagnet unit.

## Revendications

1. Dispositif pour la coulée continue de métal, notamment d'acier, comprenant un premier et un deuxième élément à table élévatrice, qui peuvent être entraînés en oscillation au moyen d'un agrégat d'entraînement et sont disposés à écart l'un de l'autre, ainsi qu'une lingotière de coulée continue disposée entre les deux éléments à table élévatrice et pouvant être reliée de manière détachable avec les deux éléments à table élévatrice, la barre étant retirée entre les deux éléments à table élévatrice,
**caractérisé en ce que**
les éléments à table élévatrice (1) présentent une surface frontale plane (1c) pour y poser partiellement la lingotière, comportant au moins un élément de liaison (8a, 8b) encastré dans la surface frontale de l'élément à table élévatrice respectif,
l'élément de liaison (8a, 8b) comprenant un boulon de serrage (9) dont la première extrémité (10) encastrée dans l'élément à table élévatrice respectif et dont la deuxième extrémité (12) traverse une surface de serrage du corps de la lingotière
et un élément à ressort (11) étant prévu étant prévu à la première extrémité (10) et un élément de positionnement (15) à la deuxième extrémité pour installer la lingotière contre l'élément à table élévatrice respectif.

2. Dispositif selon la revendication 1,
**caractérisé en ce que**
il s'agit, en ce qui concerne l'élément de positionnement, d'un élément à verrou (25, 26) qui est peut être introduit dans une fente pratiquée dans le boulon de serrage de l'élément de liaison à la perpendiculaire de l'axe longitudinal en appliquant une précontrainte de l'élément à ressort et qui provoque par dépôt en surface sur la surface de serrage du corps de la lingotière, le blocage avec la table élévatrice.

3. Dispositif selon la revendication 3,
**caractérisé en ce que**
l'élément à ressort est un ressort à hélice.

4. Dispositif selon la revendication 3,
**caractérisé en ce que**
l'élément à ressort (11) est une colonne à ressort en coupelle provenant d'un ensemble à ressort à ressorts à coupelle individuels (16) empilés dans un sens alternatif.

5. Dispositif selon la revendication 1,
**caractérisé en ce que**
des moyens hydrauliques sont prévus pour relâcher la force de précontrainte des ressorts.

6. Dispositif selon la revendication 1,
**caractérisé en ce que**
il s'agit, en ce qui concerne ces moyens, d'un plongeur activable par hydraulique (20).

7. Dispositif selon les revendications 1 à 6,
**caractérisé en ce que**
l'élément à table élévatrice respectif consiste en un corps de base de forme angulaire comportant un élément angulaire s'étendant horizontalement et un élément angulaire s'étendant verticalement (1a, 1 b), l'élément angulaire s'étendant verticalement étant positionné au moyen de deux leviers superposés (2, 3) sur un bloc de paliers (7),
que sous la zone angulaire s'étendant horizontalement, latéralement par rapport au guide de la lingotière, l'agrégat d'entraînement (6) servant pour l'entraînement oscillant est disposé,
et que sur chaque surface frontale (1c) de l'élément à table élévatrice, deux éléments de liaison (8a, 8b) sont prévus.

8. Dispositif selon les revendications 1 à 6,
**caractérisé en ce que**
l'élément à table élévatrice respectif consiste en un corps de base de forme angulaire comportant un élément angulaire s'étendant horizontalement et un élément angulaire s'étendant verticalement (1a, 1 b), l'élément angulaire s'étendant verticalement étant positionné au moyen de deux leviers superposés (2, 3) sur un bloc de paliers (7),
que l'agrégat d'entraînement est disposé latéralement près de l'élément angulaire s'étendant verticalement,
et que sur chaque surface frontale (1c) de l'élément à table élévatrice, deux éléments de liaison (8a, 8b) sont prévus.

9. Dispositif selon une des revendications précédentes,
**caractérisé en ce que**
l'agrégat d'entraînement est un agrégat hydraulique.

10. Dispositif selon une des revendications précédentes,
**caractérisé en ce que**
l'agrégat d'entraînement est un agrégat électromécanique.
